# FASCICULE DE BREVET EUROPEEN

(11) **EP 0 352 394 B1**
(45) Date de publication et mention de la délivrance du brevet: **05.02.1992**
(21) Numéro de dépôt: 88440068.0
(22) Date de dépôt: 29.08.1988
(51) Int. Cl.: E04D 5/12, E04D 11/02

(54) **Système pour l'isolation thermique et l'étanchéisation des toitures, et feuille d'étanchéité pour sa mise en oeuvre**
Bauweise zur Wärmedämmung und Dichtung von Dächern und Dichtungsschicht zu deren Verwendung
System for the heat insulation and the impermeability of roofs and impermeable membrane for its application

(30) Priorité: 29.07.1988 FR 8810465
(43) Date de publication de la demande: 31.01.1990
(73) Titulaire: SOPREMA S.A., 67025 Strasbourg Cedex (FR)
(72) Inventeur: Geisen, Pierre, F-67000 Strasbourg (FR); Ducret, Bernard, F-67270 Schwindratzheim (FR); Bruder, André, Duttlenheim F-67120 Molsheim (FR)
(74) Mandataire: Nuss, Laurent

(56) Documents cités:
- EP-A- 0 156 536
- EP-A- 0 178 353
- FR-A- 2 304 745
- FR-A- 2 307 098
- FR-A- 2 554 484
- FR-A- 2 556 391
- GB-A- 2 146 270
- US-A- 4 091 135
- US-A- 4 622 252

## Description

La présente invention concerne les systèmes de couverture utilisés pour assurer l'étanchéité et l'isolation des toitures, notamment mais non exclusivement en tôles d'acier nervurées, et elle vise des perfectionnements à ceux de ces systèmes faisant appel à des panneaux isolants en polystyrène expansé.

L'emploi de tels panneaux s'était heurté pendant longtemps à des difficultés techniques qui avaient conduit à des réglementations restrictives et à certaines habitudes contractées par les techniciens, en raison des propriétés de ces panneaux.

Tous les inconvénients et limitations inhérents a l'emploi de ces panneaux isolants ont pu être écartés grâce à un système mis au point par la Demanderesse et qui fait l'objet de son brevet français n° 2552801.

Le système d'isolation et d'étanchéisation décrit dans ce brevet consiste à fixer dans un premier temps sur le support à protéger des plaques de polystyrène expansé courantes au moyen d'une colle à froid, puis à appliquer sur ces plaques, également à froid, une première couche d'étanchéité auto-adhérente, et enfin à recouvrir à chaud cette première couche par une seconde couche d'étanchéité auto-protégée.

Les plaques de polystyrène expansé mises en oeuvre dans ce système sont de simples panneaux du commerce, sans surfaçage, de polystyrène expansé d'une masse volumique comprise entre environ 16 et 25 kg/m³, qu'il est possible de coller à froid directement sur le support, sans risque de dégradation des couches étanches appropriées appliquées par-dessus.

La première couche d'étanchéité de ce système est également appliquée à froid, grâce à l'emploi de feuilles auto-adhésives comportant une armature, par exemple en fibres organiques telles que des fibres de polyester non tissées, ce qui leur permet de s'adapter sans contraintes aux mouvements du support.

La seconde couche d'étanchéité est ensuite appliquée par soudage à chaud sur la première, ce mode d'application améliorant en même temps l'adhérence de la première couche par réduction thermique de la viscosité de sa masse auto-collante et augmentation corrélative de son adhésivité.

Cette seconde couche d'étanchéité est réalisée au moyen de feuilles d'étanchéité à base de bitume, comportant une armature et auto-protégées par des granulés minéraux.

Un tel système est particulièrement adapté aux couvertures industrielles en tôle d'acier nervurée, qui ont longtemps posé les problèmes les plus aigus, mais il convient aussi bien à des supports très différents, par exemple en maçonnerie, en béton cellulaire, en panneaux ligno-cellulosiques, en bois, en tôle d'aluminium et il peut même s'appliquer sur d'anciens revêtements d'étanchéité à rénover.

Le système décrit dans ce brevet, s'il représente un progrès appréciable par rapport à ceux précédemment existants, présente toutefois un inconvénient lié à la mise en oeuvre de la première couche d'étanchéité auto-adhésive appliquée sur les plaques de polystyrène expansé.

En effet, l'autocollage de cette première couche d'étanchéité peut ne pas se faire immédiatement lors de son application, en raison en particulier de conditions atmosphériques défavorables, ou pour toute autre raison. Il s'ensuit que la première couche d'étanchéité peut ne pas être complètement étanche, notamment aux jonctions des feuilles, ce qui nuit à la qualité de protection du système.

Afin de remédier à cet inconvénient, un premier perfectionnement a été proposé et décrit dans la demande de brevet européen numéro 87440087.2.

Ce perfectionnement consiste à mettre en oeuvre, en vue de constituer la première couche d'étanchéité, des feuilles d'étanchéité auto-adhésives comportant en bordure, unilatéralement un espace soudable à chaud, de manière que la lisière de recouvrement de chaque feuille soit constituée de deux parties dont l'une, en retrait par rapport à la bordure, est auto-adhésive à froid et l'autre, en bordure, est thermosoudable.

L'avantage inhérent à ce perfectionnement réside dans le fait que la partie auto-adhésive de la lisière de recouvrement assure une étanchéité suffisante de la première couche d'étanchéité ainsi qu'une protection provisoire efficace du polystyrène vis-à-vis de la flamme ou de l'air chaud nécessaire à la soudure de l'autre partie, jusqu'au soudage à chaud de la partie thermosoudable lequel garantit la parfaite étanchéité du système.

La mise en oeuvre de ce système d'étanchéisation nécessite toutefois l'application successive, sur le support à protéger, de plaques de polystyrène expansé fixées sur le support au moyen d'une colle à froid, d'une première couche d'étanchéité auto-adhésive thermosoudable en bordure et d'une deuxième couche d'étanchéité soudée au chalumeau.

La présente invention vise à proposer un système d'étanchéisation qui met en oeuvre une seule couche d'étanchéité au lieu de deux couches d'étanchéité successives.

La présente invention a ainsi pour objet un système d'étanchéisation qui consiste à appliquer successivement sur le support à protéger des plaques de polystyrène expansé fixées sur le support au moyen d'une colle à froid, puis une feuille d'étanchéité auto-adhésive thermosoudable en bordure et auto-protégée à sa face supérieure.

La présente invention a également pour objet les feuilles d'étanchéité mises en oeuvre pour réaliser le système d'étanchéisation qui en constitue le premier objet.

Les feuilles d'étanchéité selon l'invention présentent la caractéristique de comporter en combinaison:
A. une face inférieure auto-adhésive sur toute sa surface, à l'exception d'un galon thermosoudable situé en bordure, unilatéralement, la surface auto-adhésive de la feuille étant protégée, jusqu `à sa pose, par une feuille de papier siliconé ou de polyéthylène ou polypropylène siliconé.
B. une face supérieure autoprotégée sur toute sa surface, à l'exception d'une bande située en bordure, du côté opposé à celui qui porte en sous-face le galon thermosoudable, la largeur de cette bande correspondant à celle de la lisière de recouvrement de la feuille adjacente.

Le galon thermosoudable situé en bordure des feuilles d'étanchéité selon l'invention constitue partie de la lisière de recouvrement, dont l'autre partie est auto-adhésive.

Selon un mode de réalisation avantageux des feuilles d'étanchéité selon l'invention, ce galon thermosoudable peut être recouvert d'un film d'une matière synthétique thermofusible telle que le polypropylène ou le polyéthylène.

Selon un autre mode de réalisation également avantageux, la feuille d'étanchéité selon l'invention peut comporter à sa face supérieure, sur sa bordure non auto-protégée, et sur une largeur égale à celle du galon thermosoudable, une bande de protection détachable destinée à être, lors de la pose, en regard du galon thermosoudable de la feuille adjacente, de manière à empêcher un collage spontané dudit galon thermosoudable avant sa mise en oeuvre.

Un tel mode de réalisation est particulièrement avantageux dans le cas où la pose des feuilles d'étanchéité selon l'invention doit être effectuée dans des conditions climatiques qui font encourir ce risque.

La bande de protection détachable peut être réalisée en papier siliconé ou en polypropylène siliconé. Elle est maintenue en place sur la feuille jusqu'à l'opération de soudure à chaud du galon thermosoudable.

Les feuilles d'étanchéité selon l'invention sont de préférence réalisées en un matériau à base de bitume oxydé ou de bitume modifié par des polymères, renforcé par une armature en fibres organiques telles que des fibres de polyester non tissées.

L'autoprotection des feuilles d'étanchéité selon l'invention peut être réalisée au moyen de granulés minéraux ou d'un film métallique ou synthétique.

Le galon thermosoudable ménagé en bordure des feuilles d'étanchéité selon l'invention a de préférence une largeur de 4 à 6 cm, approximativement égale à la moitié de la largeur de la lisière de recouvrement, laquelle est généralement large de 8 à 12 cm.

Le système d'étanchéisation réalisé grâce aux feuilles d'étanchéité selon l'invention présente d'excellentes qualités d'isolation et d'étanchéisation et ce en ne mettant en oeuvre qu'une seule couche d'étanchéité. Il permet de ce fait d'importantes économies de moyens, tant au plan du matériel qu'à celui de la main d'oeuvre.

La présente invention va être maintenant décrite en référence au dessin annexé, qui en représente un mode de réalisation, étant bien entendu que cette description ne présente aucun caractère limitatif vis-à-vis de la présente invention.

Dans le dessin annexé:
― la figure 1 représente une vue en coupe d'un système d'étanchéisation selon l'invention;
― la figure 2 représente une vue en coupe d'une feuille d'étanchéité selon l'invention.

En se référant d'abord à la figure 1, on voit le support 1 à protéger recouvert de plaques de polystyrène expansé 2 sur lesquelles est appliquée une couche d'étanchéité formée de feuilles 3 et 4 comportant une sous-face adhésive 5 et une auto-protection 6 constituée de granulés minéraux. La lisière de recouvrement de la feuille 4, formée d'une partie 5′ auto-adhésive et d'un galon 7 thermosoudable recouvert d'un film 7′ thermofusible, vient recouvrir la bordure non auto-protégée de la feuille 3.

En se référant à la figure 2, on voit que la feuille d'étanchéité 4 selon l'invention comporte à sa face supérieure une auto-protection 6 constituée de granulés minéraux. Cette auto-protection est interrompue à l'extrémité 8 de la feuille sur une largeur (l) égale à celle de la lisière de recouvrement de la feuille 4. La feuille 4 comporte à sa face inférieure une sous-face adhésive 5 prolongée à l'autre extrémité de la feuille par un galon thermosoudable 7 recouvert d'un film thermofusible 7′, en sorte que sa lisière de recouvrement comporte une partie auto-adhésive 5′ et une partie thermosoudable constituée par le galon thermosoudable 7 recouvert du film thermofusible 7′.

## Revendications

1. Procédé d'isolation thermique et d'étanchéisation des toitures, comprenant l'application successive, sur le support (1) à protéger, de plaques de polystyrène expansé (2) fixées au moyen d'une colle à froid, puis d'une couche d'étanchéité auto-adhésive, caractérisé en ce que la couche d'étanchéité est réalisée par application de feuilles d'étanchéité (3, 4) comportant une face inférieure auto-adhésive (5) sur toute sa surface, à l'exception d'un galon (7) thermo-soudable situé en bordure, unilatéralement, et constituant partie de la lisière de recouvrement desdites feuilles, et une face supérieure autoprotégée (6) sur toute sa surface, à l'exception d'une bande (8) située en bordure, du coté opposé à celui qui porte en sous-face le galon thermosoudable, la largeur (l) de cette bande correspondant à celle de la lisière de recouvrement dont une partie est constituée par le galon thermosoudable (7) et l'autre partie (5′), en retrait par rapport à la bordure, est auto-adhésive, le galon thermosoudable étant soudé à chaud une fois les feuilles d'étanchéité posées.

2. Feuille d'étanchéité (3, 4) pour la mise en oeuvre du procédé qui fait l'objet de la revendication 1, caractérisée en ce qu'elle comporte une face inférieure auto-adhésive (5) sur toute sa surface, à l'exception d'un galon thermosoudable (7) situé en bordure, unilatéralement, et constituant partie de la lisière de recouvrement de ladite feuille, l'autre partie étant autocollante et une face supérieure autoprotégée (6) sur toute sa surface, à l'exception d'une bande (8) située en bordure, du côté opposé à celui qui porte le galon thermosoudable (7), la largeur de cette bande (l) correspondant à celle de la lisière de recouvrement comprenant le galon thermosoudable.

3. Feuille d'étanchéité selon la revendication 2 caractérisée en ce que le galon thermosoudable (7) est recouvert d'un film d'une matière synthétique thermofusible (7′).

4. Feuille d'étanchéité selon la revendication 3 caractérisée en ce que la matière synthétique thermofusible est choisie dans le groupe que constituent le polypropylène et le polyéthylène.

5. Feuille d'étanchéité selon l'une quelconque des revendications 2 à 4 caractérisée en ce que sa face supérieure est autoprotégée au moyen de granulés minéraux.

6. Feuille d'étanchéité selon l'une quelconque des revendications 2 à 5 caractérisée en ce que sa face supérieure est auto-protégée au moyen d'un film métallique ou synthétique.

7. Feuille d'étanchéité selon l'une quelconque des revendications 2 à 6 caractérisée en ce qu'elle comporte à sa face supérieure, sur sa bordure non auto-protégée (8) et sur une largeur égale à celle du galon thermosoudable (7), une bande de protection détachable destinée à être, lors de la pause, en regard du galon thermosoudable de la feuille adjacente.

8. Feuille d'étanchéité selon la revendication 7 caractérisée en ce que la bande de protection détachable est une bande de papier siliconé ou de polypropylène siliconé.

9. Feuille d'étanchéité selon l'une quelconque des revendications 2 à 8, caractérisée en ce que sa surface auto-adhésive est protégée par une feuille de papier siliconé ou d'une polyoléfine siliconée.

10. Feuille d'étanchéité selon l'une quelconque des revendications 2 à 9 caractérisée en ce qu'elle est réalisée dans un matériau à base de bitume élastomère renforcé par une armature fibreuse.

## Patentansprüche

1. Verfahren zur Wärmedämmung und Abdichtung von Dächern, bestehend aus dem aufeinanderfolgenden Aufbringen von Polystyrolschaumtafeln (2), die mittels eines Kaltklebers fixiert werden, und sodann einer selbstklebenden Dichtungsschicht auf der zu schützenden Unterlage (1), **dadurch gekennzeichnet**, daß die Dichtungsschicht verwirklicht wird durch das Verwenden von Dichtungsfolien (3, 4), die an ihrer Unterseite (5) über die gesamte Fläche hinweg selbstklebend sind, mit Ausnahme einer warmverschweißbaren Borte (7), die seitlich an einem Rand angeordnet ist und die Teil des Überlappsaums dieser Folien bildet und die an ihrer Oberseite über die gesamte Fläche hinweg mit einer Schutzschicht (6) versehen sind, mit Ausnahme eines Bands (8), das seitlich an dem Rand angeordnet ist, der demjenigen gegenüberliegt, der unterseitig die warmverschweißhare Borte trägt, die Breite (l) dieses Bands derjenigen des Überlappsaums entspricht, von dem ein Teil gebildet wird durch die warmverschweißbare Borte (7) und der andere Teil (5′), der versetzt in Bezug auf den Rand ist, selbstklebend ist und die warmverschweißbare Borte warmverschweißt wird, wenn die Dichtungsfolien verlegt sind.

2. Dichtungsfolie (3, 4) zur Ausführung des Verfahrens nach Anspruch 1, **dadurch gekennzeichnet**, daß sie eine Unterseite (5) aufweist, die über ihre gesamte Fläche hinweg selbstklebend ist, mit Ausnahme einer warmverschweißbaren Borte (7), die seitlich an einem Rand angeordnet ist und die Teil des Überlappbereichs dieser Folie bildet, dessen anderer Teil selbstklebend ist und mit einer Oberseite, die über ihre gesamte Fläche hinweg mit einer Schutzschicht (6) versehen ist, mit Ausnahme eines Bands (8), das seitlich an dem Rand angeordnet ist, der demjenigen gegenüberliegt, der die warmverschweißbare Borte (7) trägt, wobei die Breite (l) dieses Bands derjenigen des die warmverschweißbare Borte (7) aufweisenden Überlappbereichs entspricht.

3. Dichtungsfolie nach Anspruch 2, **dadurch gekennzeichnet**, daß die warmverschweißbare Borte (7) durch einen Film eines wärmeschmelzbaren Kunststoffmaterials bedeckt ist.

4. Dichtungsfolie nach Anspruch 3, **dadurch gekennzeichnet**, daß das wärmeschmelzbare Kunststoffmaterial aus der Polypropylen und Polyethylen enthaltenden Gruppe ausgewählt ist.

5. Dichtungsfolie nach einem der Ansprüche 2 bis 4, **dadurch gekennzeichnet,** daß die Oberseite mittels Mineralgranulat geschützt ist.

6. Dichtungsfolie nach einem der Ansprüche 2 bis 5, **dadurch gekennzeichnet**, daß die Oberseite mittels einer Metall- oder Kunststoffolie geschützt ist.

7. Dichtungsfolie nach einem der Ansprüche 2 bis 6, **dadurch gekennzeichnet**, daß sie an ihrer Oberseite auf ihrem nicht geschützten Rand (8) über eine Breite hinweg, die gleich derjenigen der wärmeverschweißbaren Borte (7)ist, ein entfernbares Schutzband aufweist, das beim Verlegen gegenüber der wärmeverschweißbaren Borte der benachbarten Folie zu liegen kommt.

8. Dichtungsfolie nach Anspruch 7, **dadurch gekennzeichnet**, daß das entfernbare Schutzband ein Band aus Silikonpapier oder aus Silikonpolypropylen ist.

9. Dichtungsfolie nach einem der Ansprüche 2 bis 8, **dadurch gekennzeichnet**, daß ihre selbstklebende Oberfläche durch eine Folie aus Silikonpapier oder aus Silikonpolypropylen geschützt ist.

10. Dichtungsfolie nach einem der Ansprüche 2 bis 9, **dadurch gekennzeichnet**, daß sie aus einem Material auf der Basis von elastomerem Bitumen, verstärkt durch eine fasrige Bewehrung, besteht.

## Claims

1. A method of thermally insulating and sealing roofs, comprising the successive application, to the support (1) for protection, of expanded polystyrene panels (2) secured by means of a cold glue, followed by a shelf-adhesive sealing layer, characterised in that the sealing layer is produced by the application of sealing films (3, 4) having a bottom surface (5) which is self-adhesive over the entire surface except for a thermoweldable strip (7) situated along the edge, unilaterally, and forming part of the overlap selvedge of said films, and a top surface (6) which is self-protected over the entire surface except for a strip (8) situated along the edge, on the opposite side to that carrying the thermoweldable strip on the bottom surface, the width (l) of said strip (8) corresponding to that of the overlap selvedge, one part of which is formed by the thermoweldable strip (7) and the other part (5′), which is recessed relatively to the edge, is self-adhesive, the thermoweldable strip being hot-welded after the sealing films have been applied.

2. A sealing film (3, 4) for the practice of the method according to claim 1, characterised in that it comprises a bottom surface (5) which is self-adhesive over the entire surface except for a thermoweldable strip (7) situated along the edge unilaterally and forming part of the overlap selvedge of said film, the other part being self-adhesive, and a top surface (6) which is self-protected over its entire surface except for a strip (8) situated along the edge, on the opposite side to that bearing the thermoweldable strip (7), the width of said strip (l) corresponding to that of the overlap selvedge comprising the thermoweldable strip.

3. A sealing film according to claim 2, characterised in that the thermoweldable strip (7) is covered by a film of a thermofusible synthetic material (7′).

4. A sealing film according to claim 3, characterised in that the thermofusible synthetic material is selected from the group comprising polypropylene and polyethylene.

5. A sealing film according to any one of claims 2 to 4, characterised in that its top surface is self-protected by means of mineral granules.

6. A sealing film according to any one of claims 2 to 5, characterised in that its top surface is self-protected by means of a metal or synthetic film.

7. A sealing film according to any one of claims 2 to 6, characterised in that its top surface has, on its edge which is not self-protected (8) and over a width equal to that of the thermoweldable strip (7), a detachable protective strip which, on fitting, is intended to register with the thermoweldable strip of the adjacent film.

8. A sealing film according to claim 7, characterised in that the detachable protective strip is a strip of silicone-treated paper or silicone-treated prolypropylene.

9. A sealing film according to any one of claims 2 to 8, characterised in that its self-adhesive surface is protected by a sheet of silicone-treated paper or of a silicone-treated polyolefin.

10. A sealing film according to any one of claims 2 to 9, characterised in that it is made from an elastomeric bitumen based material having a fibrous reinforcement.
